# EUROPÄISCHE PATENTSCHRIFT

(11) **EP 3 853 878 B1**
(45) Veröffentlichungstag und Bekanntmachung des Hinweises auf die Patenterteilung: **01.10.2025**
(21) Anmeldenummer: 19821035.3
(22) Anmeldetag: 03.12.2019
(51) Int. Cl.: H01H 85/175, H01H 85/30, H01H 85/02

(54) **SICHERUNGSKÖRPER UND SCHMELZSICHERUNG**
FUSE ELEMENT AND FUSE
CORPS DE SÉCURITÉ ET FUSIBLE

(30) Priorität: 16.01.2019 DE 102019200460
(43) Veröffentlichungstag der Anmeldung: 28.07.2021
(73) Patentinhaber: Siemens Aktiengesellschaft, 80333 München (DE)
(72) Erfinder: HOCHMUTH, Thomas, 93149 Nittenau (DE); HÜTTINGER, Robert, 94572 Schöfweg (DE); MARTEL, Jean-Mary, 93105 Tegernheim (DE); ROHRWILD, Christian, 93057 Regensburg (DE); SCHMID, Adolf, 93164 Laaber (DE); SEEFELD, Volker, 93133 Burglengenfeld (DE)
(74) Vertreter: Siemens Patent Attorneys
(86) Internationale Anmeldenummer: PCT/EP2019/083414
(87) Internationale Veröffentlichungsnummer: WO 2020/148015

(56) Entgegenhaltungen:
- EP-A1- 1 560 245
- WO-A1-2014/026702
- DE-A1- 10 224 007
- DE-A1- 102012 210 292
- DE-A1- 19 836 815
- DE-A1- 3 411 323
- US-A1- 2015 285 841

## Beschreibung

Die Erfindung betrifft eine Schmelzsicherung mit integrierter Messfunktion, aufweisend eine Messeinrichtung zur Ermittlung des durch die Schmelzsicherung fließenden elektrischen Stroms, wobei die Schmelzsicherung einen Druckkörper aufweist, der einen ersten Aufnahmeraum zur Aufnahme eines Schmelzleiters der Schmelzsicherung sowie mit einem zweiten Aufnahmeraum zur Aufnahme der Messeinrichtung aufweist.

Leiter, die von einem elektrischen Strom durchflossen werden, erwärmen sich. Bei unzulässig hohen Strömen kann es zu einer unzulässig starken Erwärmung des Leiters und infolgedessen zu einem Abschmelzen der den Leiter umgebenden Isolation kommen, was in der Folge zu Beschädigungen bis hin zu einem Kabelbrand führen kann. Um dieser Brandgefahr vorzubeugen, muss bei Auftreten eines zu hohen elektrischen Stromes, **d.h.** eines Überlaststromes oder eines Kurzschlussstromes, dieser elektrische Strom rechtzeitig abgeschaltet werden. Dies wird mittels sogenannter Überstrom-Schutzeinrichtungen gewährleistet.

Ein Beispiel für eine derartige Überstromschutzeinrichtung ist beispielsweise eine Schmelzsicherung, die durch das **Ab**schmelzen eines oder mehrerer Schmelzleiter den Stromkreis unterbricht, wenn die Stromstärke des durch die Schmelzsicherung abgesicherten Stromkreises einen bestimmten Wert über eine bestimmte Zeitdauer hinweg überschreitet. Die Schmelzsicherung besteht aus einem isolierenden Körper, welcher zwei elektrische Anschlüsse aufweist, die im Inneren des isolierenden Körpers durch einen oder mehrere Schmelzleiter elektrisch leitend miteinander verbunden sind. Der Schmelzleiter, welcher einen im Vergleich zu den übrigen Leitern des Stromkreises reduzierten Querschnitt aufweist, wird durch den ihn durchfließenden Strom erwärmt und schmilzt, wenn der maßgebliche Nennstrom der Sicherung für eine vorbestimmte Zeitdauer deutlich überschritten wird. Aufgrund seiner guten Isolationseigenschaften wird als Material für den isolierenden Körper zumeist Keramik verwendet. Ein derartiger Schmelzsicherungseinsatz ist beispielsweise aus der europäischen Patentschrift EP 0 917 723 B1 oder den deutschen Offenlegungsschriften DE 10 2014 205 871 A1 sowie DE 10 2016 211 621 A1 prinzipiell vorbekannt.

Schmelzsicherungen sind in verschiedenen Bauarten erhältlich. Neben einfachen Gerätesicherungen, welche einen einfachen Glaszylinder, in dem der Schmelzleiter aufgenommen ist, aufweisen, existieren auch Bauformen, bei denen der Keramikkörper mit Sand - zumeist Quarzsand - gefüllt ist: Hierbei wird zwischen Typen mit verfestigtem sowie mit unverfestigtem Quarzsand unterschieden. Bei einer mit Sand verfestigten Schmelzsicherung ist der Schmelzleiter von Quarzsand umgeben. In der Regel ist das Gehäuse der Schmelzsicherung dabei durch einen Keramikkörper, in dem der verfestigte Sand, die elektrischen Anschlüsse sowie der Schmelzleiter aufgenommen bzw. gehalten sind, gebildet. Der Quarzsand fungiert hierbei als Lichtbogenlöschmittel: wird der Nennstrom der Schmelzsicherung deutlich überschrittenen - beispielsweise aufgrund eines hohen Kurzschlussstromes - so führt dies zu einem Ansprechen der Schmelzsicherung, in dessen Verlauf der Schmelzleiter zunächst schmilzt und anschließend aufgrund der hohen Temperaturentwicklung verdampft. Dabei entsteht ein elektrisch leitendes Plasma, über das der Stromfluss zwischen den elektrischen Anschlüssen zunächst aufrechterhalten wird - es bildet sich ein Lichtbogen. Indem sich der Metalldampf des verdampften Schmelzleiters auf der Oberfläche der Quarzsandkörner niederschlägt, wird der Lichtbogen wiederum abgekühlt. In der Folge steigt der Widerstand im Inneren des Sicherungseinsatzes derart an, dass der Lichtbogen endgültig verlischt. Die durch die Schmelzsicherung zu schützende elektrische Leitung ist damit unterbrochen.

Aus dem Stand der Technik sind im Bereich der Schmelzsicherungen Niederspannungs-Hochleistungssicherungen, sogenannte NH-Sicherungen, aber auch Halbleiterschutzsicherungen, sogenannte HLS-Sicherungen, wie sie beispielsweise unter dem Produktnamen SITOR vertrieben werden, prinzipiell vorbekannt. Bei NH-Sicherungen werden üblicherweise ein oder mehrere Schmelzleiter in Form von Metallbändern verwendet. Dabei weisen die Schmelzleiter zumeist sogenannte Engstellenreihen zur selektiven Ausschaltung der Schmelzsicherung auf. Weiterhin kann auf einen oder mehrere der Schmelzleiter zumindest ein Lotdepot aufgebracht sein, mit dessen Hilfe die Überlastcharakteristik der Schmelzsicherung beeinflussbar ist. Der für das Abschaltverhalten der Sicherung maßgebliche Durchlassenergiewert I²t ist bei NH-Sicherungen relativ groß, weswegen diese eine eher trägere Charakteristik aufweisen.

Erwärmt sich der Schmelzleiter durch einen elektrischen Überlaststrom auf eine Temperatur, welche oberhalb der Schmelztemperatur des Lotes liegt, so diffundiert dieses Lot in das Schmelzleitermaterial ein und bildet mit diesem eine Legierung. Dadurch erhöht sich der elektrische Widerstand des Schmelzleiters, was zu dessen weiterer Erwärmung führt, wodurch der Diffusionsvorgang solange weiter beschleunigt wird, bis der Schmelzleiter in der Umgebung des Lotdepots vollständig aufgelöst ist, so dass er abreißt, wodurch der Stromfluss unterbrochen wird. Bei einem kurzzeitigen, zulässigen Überstrom erfolgt keine vorzeitige Ausschaltung durch die NH-Sicherung. Bei Auftreten eines Kurzschluss-Stromes hingegen reißt der Schmelzleiter an den Engstellenreihen auf. Dadurch entstehen gleichzeitig mehrere kleine, in Reihe geschaltete Lichtbögen, deren Spannungen sich addieren und damit zu einer schnelleren Ausschaltung der Schmelzsicherung führen. NH-Sicherungen dienen beispielsweise zum Schutz von Anlagen oder Schaltschränken vor Brand, beispielsweise durch überhitzte Anschlussleitungen.

Seitens der Betreiber elektrischer Anlagen wird vermehrt der Wunsch geäußert, den Zustand einer elektrischen Anlage zeitnah erfassen zu können. In der Vergangenheit erfolgte dies oftmals mittels einer Sichtprüfung - im Falle von Schmelzsicherungen beispielsweise dadurch, dass die Sicherungen mit einem Kennmelder ausgestattet sind, welcher ein Auslösen der jeweiligen Sicherung außen am Gehäuse der betreffenden Sicherung optisch signalisiert. Für die Zukunft wird jedoch vermehrt gefordert, diese Information jederzeit und möglichst ortsunabhängig abfragen zu können, beispielsweise über eine Leitwarte. Aus diesem Grund werden elektrische Installationsgeräte vermehrt dazu ertüchtigt, Informationen über ihren Betriebszustand bereitzustellen. Elektrische Schaltgeräte, beispielsweise Brandschutzschalter, die bereits über eine eigene Steuerungslogik verfügen, können mit relativ geringem Aufwand dazu ertüchtigt werden, entsprechende Informationen aufzubereiten und bereitzustellen.

Bei Schmelzsicherungen gibt es entsprechende Lösungen, indem mittels eines an die Sicherung anbaubaren Kommunikationsmoduls die vom Kennmelder optisch bereitgestellte "Ausgelöst"-Information aufzunehmen und weiterzuleiten. Anbaubare Lösungen haben jedoch den Nachteil, dass sie zusätzlichen Bauraum benötigen und daher in bereits bestehenden Installationen nur mit verhältnismäßig hohem Aufwand eingesetzt werden können. Für einen einfachen Retrofit-Einsatz, bei dem eine bestehende Sicherung herkömmlicher Bauart ohne Kommunikationsmodul, **d.h.** ohne eine Mess-, Auswerte- und Kommunikationseinheit, durch eine neue Sicherung mit einem entsprechenden Kommunikationsmodul im Sinne einer Nachrüstung oder Modernisierung der Anlage ersetzt wird, kommen diese anbaubaren Lösungen oftmals nicht zum Einsatz, da der hierfür benötigte, zusätzliche Bauraum nicht zur Verfügung steht.

Zur Lösung dieses vor allem bei Retrofit-Anwendungen auftretenden Problems des begrenzten Bauraums ist in der internationalen Patentanmeldung WO 2017/078525 A1 eine Schmelzsicherung beschrieben, bei der eine Stromsensor in den Druckkörper der Schmelzsicherung integriert ist. Mit Hilfe dieses Stromsensors kann der im Normalbetrieb auftretende Stromfluss durch die Schmelzsicherung gemessen und an eine außerhalb der Schmelzsicherung angeordnete Abfrage-Einheit übermittelt werden. Da in einer Schmelzsicherung jedoch auch vergleichsweise hohe Temperaturen auftreten können, ist es fraglich, wie zuverlässig ein in den Druckkörper der Schmelzsicherung integrierter Sensor über die Lebensdauer der Schmelzsicherung hinweg funktioniert.

Weiterhin ist aus der Druckschrift WO 2014/026702 A1 ein Sicherungshalter zum Einsetzen in eine Sicherungseinheit bekannt, welcher ein Gehäuse aufweist, in dem ein Sicherungseinsatz, eine Spulenvorrichtung sowie eine mit dieser verbundene Messvorrichtung aufweist.

Ferner ist in der Druckschrift DE 3411323 A1 eine Schaltklappe offenbart, an der eine NH-Sicherung mit einem Druckkörper sowie zwei Messerkontaktstücken befestigbar ist, wobei ein Ringstromwandler über eines der beiden Messerkontaktstücke geschoben ist und mittels eines O-Rings an der einen Stirnseite des Druckkörpers gehalten wird.

Der Erfindung liegt daher die Aufgabe zugrunde, eine Schmelzsicherung mit integrierter Messfunktion bereitzustellen, welche die vorstehend genannten Probleme zumindest teilweise überwindet.

Diese Aufgabe wird erfindungsgemäß durch die Schmelzsicherung mit integrierter Messfunktion gemäß dem unabhängigen Anspruch 1 gelöst. Vorteilhafte Ausgestaltungen der erfindungsgemäßen Schmelzsicherung sind Gegenstand der abhängigen Ansprüche.

Die erfindungsgemäße Schmelzsicherung mit integrierter Messfunktion weist eine Messeinrichtung mit einem Stromwandler und einer Elektronikbaugruppe zur Ermittlung des durch die Schmelzsicherung fließenden elektrischen Stroms sowie einen Druckkörper mit einem ersten Aufnahmeraum zur Aufnahme eines Schmelzleiters der Schmelzsicherung auf, wobei der erste Aufnahmeraum in einer Längserstreckungsrichtung der Schmelzsicherung durch ein Verschlusselement und in einer zur Längserstreckungsrichtung orthogonalen Richtung durch den Druckkörper begrenzt ist. Weiterhin weist der Druckkörper einem vom ersten Aufnahmeraum räumlich abgegrenzten zweiten Aufnahmeraum zur Aufnahme der Messeinrichtung der Schmelzsicherung auf, wobei der zweite Aufnahmeraum zur Aufnahme der Messeinrichtung in einem Wandabschnitt des Druckkörpers ausgebildet ist.

Ein Druckkörper, welcher auch als Druckgehäuse oder Sicherungskörper bezeichnet werden kann, dient primär dazu, den bei einer Erwärmung oder Auslösung der Schmelzsicherung auftretenden Druck aufzunehmen, weswegen hohe Anforderungen an die mechanische Festigkeit und Stabilität des Druckkörpers gestellt werden. Der erfindungsgemäße Druckkörper für eine Schmelzsicherung mit integrierter Messfunktion dient darüber hinaus dazu, eine Messeinrichtung der Schmelzsicherung aufzunehmen und vor Beschädigung zu schützen. Hierzu weist der Druckkörper neben dem ersten Aufnahmeraum zur Aufnahme eines Schmelzleiters einen zweiten Aufnahmeraum zur Aufnahme der Messeinrichtung auf, welcher vorteilhafter Weise in der Längserstreckungsrichtung verschließbar ist, beispielsweise durch das Verschlusselement. Der zweite Aufnahmeraum ist in einer zur Längserstreckungsrichtung orthogonal orientierten Richtung sowohl nach außen als auch nach innen, **d.h.** zum ersten Aufnahmeraum hin, durch den Druckkörper räumlich abgegrenzt. Auf diese Weise ist die im zweiten Aufnahmeraum anordenbare Messeinrichtung gegen störende Umgebungseinflüsse wie Staub, Feuchtigkeit oder Schmutz sowie vor Beschädigung der Messeinrichtung durch einen Druckanstieg im Inneren des Druckkörpers aufgrund einer Auslösung der Schmelzsicherung wirksam geschützt.

Auf diese Weise ist eine Schmelzsicherung mit integrierter Messfunktion realisierbar, bei der der durch die Schmelzsicherung fließende elektrische Strom unmittelbar an der Schmelzsicherung erfasst werden kann, ohne dass dabei die Bauform oder die Baugröße - und damit die technischen Eigenschaften der Schmelzsicherung - maßgeblich beeinflusst werden. Damit ist eine Schmelzsicherung mit den Außenabmessungen einer herkömmlichen NH-Sicherung realisierbar, welche auch für Retrofit-Anwendungen einsetzbar ist und sowohl eine Zustandserfassung der Schmelzsicherung als auch den der damit abgesicherten elektrischen Anlage ohne das Erfordernis einer Sichtprüfung vor Ort ermöglicht.

In einer vorteilhaften Weiterbildung der Schmelzsicherung weist der Druckkörper eine im Wesentlichen hohlzylinderartige Form auf, welche an den Enden mit jeweils einem Verschlusselement verschließbar ist.

Eine hohlzylinderartige Form, welche auch als prismen-artige Form bezeichnet werden kann, stellt eine Raumform dar, welche aus einer Grundfläche sowie einer dazu orthogonal orientierten Höhe gebildet ist. Derartige Raumformen haben den Vorteil, dass sie bei geeigneter Materialauswahl auf einfache Art und Weise im Strangpressverfahren herstellbar sind. Andere Fertigungsverfahren, insbesondere auch additive Fertigungsverfahren, umgangssprachlich auch als 3D-Druck bezeichnet, kommen jedoch ebenso in Frage.

In einer weiteren vorteilhaften Weiterbildung weist der zweite Aufnahmeraum einen ringförmigen ersten Abschnitt zur Aufnahme eines Stromwandlers sowie einen zweiten Abschnitt zur Aufnahme einer Elektronikbaugruppe auf.

Der zweite Aufnahmeraum, welcher der Aufnahme der Messeinrichtung dient und einen in einem Wandabschnitt des Druckkörpers ausgebildeten Hohlraum darstellt, ist in zwei Partitionen unterteilbar: einen ringförmigen ersten Abschnitt zur Aufnahme des Stromwandlers der Messeinrichtung sowie einen zweiten Abschnitt zur Aufnahme der Elektronikbaugruppe der Messeinrichtung. Die beiden Abschnitte müssen dabei nicht zwingend durch eine Trennwand oder Ähnliches voneinander getrennt sein sondern können unmittelbar benachbart zueinander angeordnet sein oder auch ineinander übergehen.

In einer weiteren vorteilhaften Weiterbildung ist der erste Abschnitt und/oder der zweite Abschnitt durch zumindest das Verschlusselement oder andere Verschlusselemente verschließbar.

Vorteilhafter Weise wird mit Hilfe des zumindest einen Verschlusselements sowohl der erste Abschnitt als auch der zweite Abschnitt verschließbar, um die in den Abschnitten angeordneten Komponenten der Messeinrichtung vor Umgebungseinflüssen wie Staub, Schmutz oder Feuchtigkeit wirksam zu schützen. Auf diese Weise kann der Montageaufwand reduziert werden.

In einer weiteren vorteilhaften Weiterbildung ist der Drucckörper einstückig ausgebildet.

Die einstückige Ausführungsform - insbesondere im Hinblick auf die Herstellung des Druckkörpers mit Hilfe eines Additive-Manufacturing-Verfahrens - hat den Vorteil, dass hierdurch nachgelagerte Montageschritte vermieden werden. Die Montagekosten können dadurch weiter reduziert werden.

In einer weiteren vorteilhaften Weiterbildung ist der Drucckörper aus einem keramischen Werkstoff oder einem thermostabilen Kunststoff gebildet.

Keramische Werkstoffe sind aufgrund ihrer hohen Druckfestigkeit zur Herstellung eines Druckkörpers besonders geeignet. Thermostabile Kunststoffe, sofern sie ausreichend wärmestabil sind, zeichnen sich hingegen durch ihre vereinfachte Verarbeitbarkeit bei gleichzeitig vergleichsweise niedrigen Herstellkosten aus.

In einer weiteren vorteilhaften Weiterbildung der Schmelzsicherung ist der Stromwandler im ersten Abschnitt des zweiten Aufnahmeraumes angeordnet, während die Elektronikbaugruppe im zweiten Abschnitt des zweiten Aufnahmeraumes angeordnet ist.

Der im zweiten Aufnahmeraum angeordnete Stromwandler dient dabei zum einen als Stromsensor, welcher die erfassten Strommesswerte an die Elektronikbaugruppe weiterleitet, wo die Messwerte weiterverarbeitet werden. Zum anderen wird die hierfür benötigte Energie ebenfalls mit Hilfe des Stromwandlers durch elektromagnetische Induktion aus dem Primärstrom, d.h. dem Betriebsstrom der Schmelzsicherung generiert. Der Stromwandler dient somit auch als Energiequelle für die Elektronikbaugruppe. Um auch bei geringen Betriebsströmen der Schmelzsicherung ausreichend Energie für die Elektronikbaugruppe bereitzustellen und somit die Zuverlässigkeit der Messeinrichtung zu gewährleisten, muss der Stromwandler hierzu vergleichsweise groß dimensioniert sein.

Gleichzeitig muss die Schmelzsicherung kompakt gehalten werden, um auch für Retrofit-Anwendungen im Rahmen einer Nachrüstung oder Modernisierung bestehender Anlagen, bei denen eine herkömmliche Schmelzsicherung ohne Messvorrichtung ersetzt wird, eingesetzt werden zu können. Da die Schmelzsicherung dabei idealer Weise die Abmessungen einer standardisierten NH-Sicherung aufweist, ist der zweite Aufnahmeraum, in dem die Messeinrichtung aufgenommen und gehaltert ist, insbesondere in axialer Richtung, d.h. in der Längserstreckungsrichtung, stark limitiert. Um einen möglichst großen Stromwandler in einem ersten Abschnitt des zweiten Aufnahmeraumes anordnen zu können, ist die Elektronikbaugruppe in einem zweiten Abschnitt des zweiten Aufnahmeraumes seitlich, d.h. in radialer Richtung, neben dem Stromwandler angeordnet. Auf diese Weise kann der Stromwandler hinsichtlich seiner Abmessungen dahingehend optimiert werden, dass die für die Elektronikbaugruppe bereitgestellte Energie möglichst groß ist. Auf diese Weise ist es möglich, eine Schmelzsicherung mit integrierter Messfunktion zu konstruieren, welche keine externe Stromquelle zur energetischen Versorgung der Messeinrichtung benötigt.

In einer weiteren vorteilhaften Weiterbildung der Schmelzsicherung weist die Elektronikbaugruppe eine Übertragungseinrichtung auf, um ein von der Messeinrichtung erfasstes Messsignal an eine außerhalb der Schmelzsicherung angeordnete Empfangseinrichtung zu übertragen.

Mit Hilfe der Übertragungseinrichtung können die ermittelten Messdaten oder auch auf diesen Messdaten basierende, weiterverarbeitete Daten an eine externe Einheit, beispielsweise eine Datensammeleinrichtung oder eine Leitwarte übertragen werden. Auf diese Weise ist es möglich, den Betriebszustand der Schmelzsicherung zu jedem Zeitpunkt ermitteln zu können, ohne dass hierzu ein Techniker oder Installateur erforderlich ist, welcher die Sicherung vor Ort inspiziert.

In einer weiteren vorteilhaften Weiterbildung der Schmelzsicherung erfolgt die Übertragung des Messsignals von der Übertragungseinrichtung an die Empfangseinrichtung drahtlos.

Durch eine drahtlose Übertragung der Daten an die externe Empfangseinrichtung wird der Installationsaufwand der Schmelzsicherung deutlich vereinfacht. Für die kabellose oder drahtlose Übertragung der Daten - Messwerte oder auf Messwerten basierende, vorverarbeitete Daten - von der Übertragungseinrichtung an die Empfangsvorrichtung kommen gängige Übertragungsverfahren wie beispielsweise Bluetooth, RFID (sowohl aktiv als auch passiv), ZigBee, etc. in Betracht. Die für die Übertragung benötigte Energie wird dabei vorteilhafter Weise wieder mit Hilfe des Stromwandlers durch elektromagnetische Induktion aus dem Primärstrom gewonnen.

In einer weiteren vorteilhaften Weiterbildung der Schmelzsicherung entspricht der für die Schmelzsicherung insgesamt benötigte Bauraum dem Bauraum einer standardisierten NH-Sicherung.

Indem die erfindungsgemäße Schmelzsicherung mit integrierter Messfunktion hinsichtlich ihrer Baugröße der Größe einer herkömmlichen NH-Sicherung entspricht, kommt sie auch für Retrofit-Anwendungen im Rahmen einer Nachrüstung oder Modernisierung bestehender Anlagen, bei denen eine herkömmliche Schmelzsicherung ohne Messvorrichtung durch eine Schmelzsicherung mit integrierter Messfunktion ersetzt wird, in Frage.

Im Folgenden wird ein Ausführungsbeispiel des Druckkörpers der erfindungsgemäßen Schmelzsicherung unter Bezug auf die beigefügten Figuren näher erläutert. In den Figuren sind:
- Figur 1: eine schematische Darstellung einer aus dem Stand der Technik bekannten NH-Sicherung;
- Figuren 2 bis 4: schematische Darstellungen des Druckkörpers der erfindungsgemäßen Schmelzsicherung mit integrierter Messfunktion in verschiedenen Ansichten.

In den verschiedenen Figuren der Zeichnung sind gleiche Teile stets mit dem gleichen Bezugszeichen versehen. Die Beschreibung gilt für alle Zeichnungsfiguren, in denen das entsprechende Teil ebenfalls zu erkennen ist.

Figur 1 zeigt schematisch den prinzipiellen Aufbau einer standardisierten NH-Schmelzsicherung, wie sie aus dem Stand der Technik bereits vorbekannt ist. Die Schmelzsicherung 1 weist zwei Anschlusselemente 3 auf, welche aus einem elektrisch leitenden Werkstoff, beispielsweise Kupfer, bestehen. In den Darstellungen sind die Anschlusselemente 3 als Messerkontakte ausgebildet - dies ist jedoch nicht erfindungswesentlich. Die Anschlusselemente 3 sind mechanisch fest und dicht mit einem Schutzgehäuse 2 mit der Höhe H verbunden, welches aus einem festen, nichtleitenden und möglichst hitzebeständigen Werkstoff, beispielsweise aus einer Keramik, besteht und als Druckkörper für die Schmelzsicherung 1 dient. Das Schutzgehäuse 2 weist im Allgemeinen eine röhren- oder hohlzylinderförmige Grundform auf und ist nach außen druckdicht, beispielsweise mit Hilfe zweier Verschlusskappen 4, verschlossen. Die Anschlusselemente 3 erstrecken sich dabei jeweils durch eine in den Verschlusskappen 4 ausgebildete Öffnung in den Hohlraum des Schutzgehäuses 2. In diesem Hohlraum ist zumindest ein sogenannter Schmelzleiter 5 angeordnet, welcher die beiden Anschlusselemente 3 elektrisch leitend miteinander verbindet.

Der verbleibende Hohlraum ist zumeist vollständig mit einem Löschmittel 6 befüllt, welches zum Löschen und Kühlen der Schmelzsicherung 1 im Auslösefall dient und den Schmelzleiter 5 vollständig umgibt. Als Löschmittel 6 wird beispielsweise Quarzsand verwendet. Anstelle des in Figur 1 dargestellten einen Schmelzleiters 5 ist es ebenso möglich, mehrere Schmelzleiter 5 elektrisch zueinander parallel geschaltet in dem Schutzgehäuse 2 anzuordnen und entsprechend mit den beiden Kontaktelementen 3 zu kontaktieren. Durch Art, Anzahl, Anordnung und Gestaltung der Schmelzleiter 3 kann die Auslösekennlinie - und damit das Auslöseverhalten - der Schmelzsicherung 1 beeinflusst werden.

Der Schmelzleiter 5 besteht im Allgemeinen aus einem gut leitenden Werkstoff wie Kupfer oder Silber und weist über seine Länge, d.h. in seiner Längserstreckungsrichtung L, mehrere Engstellenreihen 7 sowie ein oder mehrere Lotdepots 8 - sogenannte Lotpunkte - auf. Die Längserstreckungsrichtung L ist somit die Parallele zu einer gedachten Verbindungslinie der beiden Anschlusselemente 3. Über die Engstellenreihen 7 sowie die Lotpunkte 8 kann ebenfalls die Auslösekennlinie der Schmelzsicherung 1 beeinflusst und an den jeweiligen Anwendungsfall angepasst werden. Bei Strömen, die kleiner sind als der Nennstrom der Schmelzsicherung 1, wird im Schmelzleiter 5 nur so viel Verlustleistung umgesetzt, dass diese in Form von Wärme schnell über den Löschsand 6, das Schutzgehäuse 2 sowie die beiden Anschlusselemente 3 nach außen abgegeben werden kann. Die Temperatur des Schmelzleiters 5 steigt dabei nicht über dessen Schmelzpunkt hinaus an. Fließt ein Strom, der im Überlastbereich der Schmelzsicherung 1 liegt, so steigt die Temperatur im Inneren der Schmelzsicherung 1 stetig weiter an, bis der Schmelzpunkt des Schmelzleiters 5 überschritten wird und dieser an einer der Engstellenreihen 7 durchschmilzt. Bei hohen Fehlerströmen - wie sie beispielsweise aufgrund eines Kurzschlusses auftreten - wird so viel Energie im Schmelzleiter 5 umgesetzt, dass dieser praktisch auf der ganzen Länge aufgeheizt wird und infolge dessen an allen Engstellenreihen 7 gleichzeitig schmilzt.

Da flüssiges Kupfer bzw. Silber noch gute elektrisch leitende Eigenschaften aufweist, wird der Stromfluss zu diesem Zeitpunkt noch nicht unterbrochen. Die aus dem Schmelzleiter 5 gebildete Schmelze wird folglich weiter aufgeheizt, bis sie schließlich in den gasförmigen Zustand übergeht, wodurch sich ein Plasma bildet. Dabei entsteht ein Lichtbogen, um den Stromfluss über das Plasma weiter aufrecht zu erhalten. Im letzten Stadium einer Sicherungsabschaltung reagieren die leitfähigen Gase mit dem Löschmittel 6, welches bei konventionellen Schmelzsicherungen 1 zumeist aus Quarzsand besteht. Dieser wird aufgrund der durch den Lichtbogen bedingten, extrem hohen Temperaturen im Umfeld des Lichtbogens aufgeschmolzen, was zu einer physikalischen Reaktion des geschmolzenen Schmelzleitermaterials mit dem umgebenden Quarzsand 6 führt. Da das dabei entstehende Reaktionsprodukt elektrisch nicht leitend ist, sinkt der Stromfluss zwischen den beiden Anschlusselementen 3 rasch gegen Null ab. Dabei ist jedoch zu beachten, dass einer bestimmten Masse an Schmelzleitermaterial auch eine entsprechende Masse an Löschmittel erfordert. Nur so kann sichergestellt werden, dass am Ende der Sicherungsabschaltung noch genügend Löschmittel 6 vorhanden ist, um das gesamte leitfähige Plasma wirksam zu binden.

In den Figuren 2 bis 4 ist ein Ausführungsbeispiel des Drucckörpers 10 der erfindungsgemäßen Schmelzsicherung mit integrierter Messfunktion schematisch dargestellt. Der Druckkörper 10 ist einstückig aus einem geeigneten Material, beispielsweise einer Keramik oder einem thermostabilen Kunststoff gebildet. Er ist als Hohlkörper ausgeformt, dessen im Wesentlichen zylindrische Innenwand 11 einen ersten Aufnahmeraum 20, der sich entlang einer Längserstreckungsrichtung L erstreckt, in einer zur Längserstreckungsrichtung L, orthogonal orientierten radialen Richtung R begrenzt. In der Längserstreckungsrichtung L sowie in der Gegenrichtung ist der Druckkörper 10 durch jeweils eine Stirnseite 12-1 bzw. 12-2 begrenzt, an denen jeweils ein Verschlusselement (nicht dargestellt) der Schmelzsicherung montierbar ist, um den ersten Aufnahmeraum 10 in der Längserstreckungsrichtung L sowie in der Gegenrichtung zu verschließen. Die Bauhöhe H des Druckkörpers 10 entspricht dabei der Bauhöhe einer standardisierten NH-Sicherung, wie in Figur 1 dargestellt und vorstehend beschrieben.

Der erste Aufnahmeraum 10 dient dazu ein Schmelzleiter (nicht dargestellt) der Schmelzsicherung aufzunehmen und zu fixieren. Weiterhin kann der erste Aufnahmeraum 10 mit einem geeigneten Löschmittel, beispielsweise Quarzsand, gefüllt sein, um die Auslöseeigenschaften der Schmelzsicherung zu verbessern. Der erste Aufnahmeraum 10 entspricht somit dem Hohlraum der vorstehend zu Figur 1 beschriebenen Schmelzsicherung.

Darüber hinaus weist der Druckkörper 10 einen zweiten Aufnahmeraum 30 auf, der in einer Wandung 13 des Druckkörpers 10 ausgebildet ist. Der zweite Aufnahmeraum 30 ist dazu vorgesehen, eine Messeinrichtung (nicht dargestellt) der Schmelzsicherung aufzunehmen, um den durch die Schmelzsicherung fließenden elektrischen Strom zu messen, das gemessene Signal ggf. zu verarbeiten und an eine übergeordnete Stelle, beispielsweise einen Datensammler oder eine Leitwarte, zu übertragen. Konstruktiv gesehen stellt der zweite Aufnahmeraum 30 eine taschenartige Vertiefung dar, welche in die erste Stirnseite 12-1 eingebracht ist. Zur anderen Stirnseite 12-2 hin, als auch nach außen sowie nach innen zum ersten Aufnahmeraum 31 hin, ist der zweite Aufnahmeraum 30 durch den Druckkörper 10 begrenzt.

Die im zweiten Aufnahmeraum 30 anzuordnende Messeinrichtung (nicht dargestellt) besteht im Wesentlichen aus einem Stromwandler sowie einer mit diesem elektrisch leitend verbundenen Elektronikbaugruppe. Daher ist der zweite Aufnahmeraum 30 in einen ringförmig ausgebildeten ersten Abschnitt 31, welcher dazu dient, den ringförmigen Stromwandler aufzunehmen, sowie einen zweiten Abschnitt 32, der zur Aufnahme der Elektronikbaugruppe ausgebildet ist, unterteilt. Die beiden Abschnitte 31 und 32 müssen dabei nicht durch eine Trennwand oder Ähnliches voneinander abgegrenzt sein, sondern können vielmehr unmittelbar benachbart zueinander angeordnet sein oder auch ineinander übergehen.

Der Stromwandler dient dabei primär als Stromsensor, welcher den durch die Schmelzsicherung fließenden elektrischen Strom erfasst. Die erfassen en Strommesswerte werden dann an die Elektronikbaugruppe weiterleitet. Ferner kann die für die Elektronikbaugruppe benötigte Energie ebenfalls mit Hilfe des Stromwandlers durch elektromagnetische Induktion aus dem Primärstrom, d.h. dem Betriebsstrom der Schmelzsicherung generiert werden. Der Stromwandler dient damit neben seiner Messfunktion auch als Energiequelle für die Elektronikbaugruppe. Dadurch ist es möglich, eine Schmelzsicherung mit integrierter Messfunktion zu konstruieren, welche keine externe Stromquelle zur energetischen Versorgung der Messeinrichtung benötigt.

Die Elektronikbaugruppe muss möglichst kompakt gestaltet sein, da der hierfür zur Verfügung stehende Bauraum im zweiten Abschnitt 32 des zweiten Aufnahmeraumes 30 stark begrenzt ist. Eine kompakte Gestaltung ist beispielsweise durch die Verwendung einer kompakten Leiterplatte mit integrierten Schaltkreisen möglich. Um die von der Messeinrichtung erfassten Messdaten, oder auch auf diesen Messdaten basierende, weiterverarbeitete Daten, an eine außerhalb der Schmelzsicherung angeordnete Empfangseinrichtung - beispielsweise eine Datensammeleinrichtung oder eine Leitwarte - zu übertragen, weist die Elektronikbaugruppe eine geeignete Übertragungseinrichtung auf. Für diese Übertragung kommen dabei alle gängigen Übertragungsverfahren wie beispielsweise Bluetooth, RFID (sowohl aktiv als auch passiv), ZigBee, etc. in Betracht. Auf diese Weise ist es möglich, den Betriebszustand der Schmelzsicherung zu jedem beliebigen Zeitpunkt ermitteln zu können, ohne dass hierfür ein Techniker oder Installateur erforderlich wäre, welcher die Sicherung vor Ort visuell inspizieren muss.

Die erfindungsgemäße Schmelzsicherung zeichnet sich dadurch aus, dass die Mess- und Kommunikationstechnik nicht in einem separaten Gehäuse, sondern in einer im Druckkörper gebildeten Aussparung angeordnet ist. Dies hat den Vorteil, dass kein zusätzlicher Bauraum für die Messeinrichtung benötigt wird, welcher zu einer Verkürzung des Druckkörpers führen würde, welche zu einer Reduzierung der zu erreichenden Nennspannung der Schmelzsicherung führen würde.

### Bezugszeichenliste

- 1: Schmelzsicherung
- 2: Schutzgehäuse / Druckkörper
- 3: Anschlusselement
- 4: Verschlusskappe
- 5: Schmelzleiter
- 6: Löschmittel / Löschsand
- 7: Engstellenreihe
- 8: Lotdepot

- 10: Druckkörper
- 11: Innenwand
- 12-1: erste Stirnseite
- 12-2: zweite Stirnseite
- 13: Wandung

- 20: erster Aufnahmeraum
- 30: zweiter Aufnahmeraum
- 31: erster Abschnitt
- 32: zweiter Abschnitt

- H: Bauhöhe
- L: Längserstreckungsrichtung
- R: radiale Richtung

## Patentansprüche

1. Schmelzsicherung mit integrierter Messfunktion, aufweisend eine Messeinrichtung mit einem Stromwandler und einer Elektronikbaugruppe zur Ermittlung des durch die Schmelzsicherung fließenden elektrischen Stroms,
mit einem Druckkörper (10), aufweisend
- einen ersten Aufnahmeraum (20) zur Aufnahme eines Schmelzleiters der Schmelzsicherung, wobei der erste Aufnahmeraum (20) in einer Längserstreckungsrichtung (L) der Schmelzsicherung durch ein Verschlusselement und in einer zur Längserstreckungsrichtung (L) orthogonalen Richtung (R) durch den Druckkörper (10) begrenzt ist,
- einen vom ersten Aufnahmeraum (20) räumlich abgegrenzten zweiten Aufnahmeraum (30) zur Aufnahme der Messeinrichtung der Schmelzsicherung, **dadurch gekennzeichnet, dass** der zweite Aufnahmeraum (30) zur Aufnahme der Messeinrichtung in einem Wandabschnitt (13) des Druckkörpers (10) ausgebildet ist.

2. Schmelzsicherung nach Anspruch 1, wobei der Druckkörper (10) eine im Wesentlichen hohlzylinderartige Form aufweist, welche an den Enden mit jeweils einem Verschlusselement verschließbar ist.

3. Schmelzsicherung nach einem der vorherigen Ansprüche, wobei der zweite Aufnahmeraum (30) einen ringförmigen ersten Abschnitt (31) zur Aufnahme eines Stromwandlers sowie einen zweiten Abschnitt (32) zur Aufnahme einer Elektronikbaugruppe aufweist.

4. Schmelzsicherung nach Anspruch 3, wobei der erste Abschnitt (31) und/oder der zweite Abschnitt (32) durch zumindest das Verschlusselement oder andere Verschlusselemente verschließbar ist.

5. Schmelzsicherung nach einem der vorherigen Ansprüche, wobei der Druckkörper (10) einstückig ausgebildet ist.

6. Schmelzsicherung nach einem der vorherigen Ansprüche, wobei der Druckkörper (10) aus einem keramischen Werkstoff oder einem thermostabilen Kunststoff gebildet ist.

7. Schmelzsicherung nach Anspruch 3,
- wobei der Stromwandler im ersten Abschnitt (31) des zweiten Aufnahmeraumes (30) angeordnet ist, und
- wobei die Elektronikbaugruppe im zweiten Abschnitt (32) des zweiten Aufnahmeraumes (30) angeordnet ist.

8. Schmelzsicherung nach Anspruch 7,
wobei die Elektronikbaugruppe eine Übertragungseinrichtung aufweist, um ein von der Messeinrichtung erfasstes Messsignal an eine außerhalb der Schmelzsicherung angeordnete Empfangseinrichtung zu übertragen.

9. Schmelzsicherung nach Anspruch 8,
wobei die Übertragung des Messsignals von der Übertragungseinrichtung an die Empfangseinrichtung drahtlos erfolgt.

## Claims

1. Fuse with an integrated measurement function, comprising a measurement device having a transformer and an electronics assembly for determining the electric current flowing through the fuse, having a pressure body (10), comprising
- a first reception space (20) for receiving a fuse element of the fuse, wherein the first reception space (20) is limited in a direction of longitudinal extent (L) of the fuse by way of a closure element and in a direction (R) orthogonal to the direction of longitudinal extent (L) by way of the pressure body (10),
- a second reception space (30) physically delimited from the first reception space (20) for receiving the measurement device of the fuse,
**characterized in that** the second reception space (30) is designed to receive the measurement device in a wall section (13) of the pressure body (10).

2. Fuse according to Claim 1, wherein the pressure body (10) has a substantially hollow-cylindrical shape, which can be closed at the ends using a respective closure element.

3. Fuse according to either one of the preceding claims, wherein the second reception space (30) has an annular first section (31) for receiving a transformer and a second section (32) for receiving an electronics assembly.

4. Fuse according to Claim 3, wherein the first section (31) and/or the second section (32) can be closed by at least the closure element or other closure elements.

5. Fuse according to any one of the preceding claims, wherein the pressure body (10) is designed in one part.

6. Fuse according to any one of the preceding claims, wherein the pressure body (10) is formed from a ceramic material or a thermostable plastic.

7. Fuse according to Claim 3,
- wherein the transformer is arranged in the first section (31) of the second reception space (30), and
- wherein the electronics assembly is arranged in the second section (32) of the second reception space (30).

8. Fuse according to Claim 7,
wherein the electronics assembly has a transmission device in order to transmit a measurement signal detected by the measurement device to a reception device arranged outside of the fuse.

9. Fuse according to Claim 8,
wherein the measurement signal is transmitted wirelessly by the transmission device to the reception device.

## Revendications

1. Fusible avec fonction de mesure intégrée, présentant un dispositif de mesure avec un transformateur de courant et un module électronique permettant de déterminer le courant électrique circulant à travers le fusible, avec un corps de pression (10), présentant
- un premier espace d'accueil (20) permettant d'accueillir un conducteur fusible du fusible, dans lequel le premier espace d'accueil (20) est limité par un élément de fermeture dans une direction d'extension longitudinale (L) du fusible et est limité par le corps de pression (10) dans une direction (R) orthogonale par rapport à la direction d'extension longitudinale (L),
- un second espace d'accueil (30) délimité dans l'espace par rapport au premier espace d'accueil (20) et permettant d'accueillir le dispositif de mesure du fusible,
**caractérisé en ce que**
le second espace d'accueil (30) est conçu pour accueillir le dispositif de mesure dans une section de paroi (13) du corps de pression (10).

2. Fusible selon la revendication 1, dans lequel le corps de pression (10) présente une forme essentiellement cylindrique creuse qui peut être fermée aux extrémités par respectivement un élément de fermeture.

3. Fusible selon l'une quelconque des revendications précédentes, dans lequel le second espace d'accueil (30) présente une première section annulaire (31) permettant d'accueillir un transformateur de courant et une seconde section (32) permettant d'accueillir un module électronique.

4. Fusible selon la revendication 3, dans lequel la première section (31) et/ou la seconde section (32) peu(ven)t être fermée(s) par au moins l'élément de fermeture ou par d'autres éléments de fermeture.

5. Fusible selon l'une quelconque des revendications précédentes, dans lequel le corps de pression (10) est réalisé d'une seule pièce.

6. Fusible selon l'une quelconque des revendications précédentes, dans lequel le corps de pression (10) est formé à partir d'un matériau céramique ou d'un plastique thermostable.

7. Fusible selon la revendication 3,
- dans lequel le transformateur de courant est agencé dans la première section (31) du second espace d'accueil (30), et
- dans lequel le module électronique est agencé dans la seconde section (32) du second espace d'accueil (30).

8. Fusible selon la revendication 7, dans lequel le module électronique présente un dispositif de transmission afin de transmettre un signal de mesure enregistré par le dispositif de mesure à un dispositif de réception agencé à l'extérieur du fusible.

9. Fusible selon la revendication 8, dans lequel la transmission du signal de mesure du dispositif de transmission au dispositif de réception s'effectue sans fil.
